# EUROPÄISCHE PATENTSCHRIFT

(11) **EP 2 295 909 B1**
(45) Veröffentlichungstag und Bekanntmachung des Hinweises auf die Patenterteilung: **24.02.2016**
(21) Anmeldenummer: 09011579.1
(22) Anmeldetag: 10.09.2009
(51) Int. Cl.: F26B 21/04, F26B 23/02

(54) **Verfahren zur effizienten Nutzung der Heißluftströme in einem Trockner-System, insbesondere für eine Fahrzeug-Lackiererei**
Method for efficient use of hot air streams in a drying system, in particular for a vehicle body painting system
Procédé d'utilisation efficace des flux d'air chaud dans un système de séchage, notamment pour un atelier de peinture de véhicules

(43) Veröffentlichungstag der Anmeldung: 16.03.2011
(73) Patentinhaber: Crone, Fokko, 26817 Rhauderfehn (DE); Heckmann, Norbert, 34326 Morschen (DE); Reschka, Klaus, 67346 Speyer (DE)
(72) Erfinder: Crone, Fokko, Dipl.-Ing., 26817 Rhauderfehn (DE); Heckmann, Norbert, 34326 Morschen (DE); Carlowitz, Otto, Prof. Dr.-Ing., 38678 Clausthal-Zellerfeld (DE); Pelz, Jürgen, Dipl.-Ing., 38444 Wolfsburg (DE)
(74) Vertreter: Jabbusch, Matthias

(56) Entgegenhaltungen:
- EP-A1- 1 076 218
- EP-A2- 0 851 194
- DE-A1- 19 735 322
- US-A- 3 218 727
- US-A- 4 662 840

## Beschreibung

Die Erfindung betrifft ein Verfahren zur effizienten Nutzung der Heißluft-Ströme in einer Fahrzeug-Lackieranlage, bei dem die Abluft aus dem Trockner über eine Abluftventilatoreinheit einer thermischen Nachverbrennungsanlage zugeführt und in dieser erhitzt wird und mittels einer Reingasleitung als Reingas durch Umluftrekuperatoren und wenigstens einen Frischluftrekuperator geführt wird, in denen die dem Trockner entnommene Umluft und die Frischluft aufgeheizt werden.

In den Trocknern für Lackierereien, insbesondere Fahrzeug-Lackierereien, werden nach dem Stand der Technik die frisch lackierten Trocknungsgüter, zum Beispiel Karrossen, zumeist auf einem Tragrahmen (SKID) in den Trockner gefahren, wobei sich die organischen Lösungsmittel in dem frischen Lack der Trocknungsgüter befinden. Nach dem Aufheizen in der Aufheizzone des Trockners gelangen zum Beispiel die Karrossen in die Haltezone des Trockners bei etwa 140 - 180 °C. Danach verlassen die Karrossen den Trockner. Die bei dem Trocknungsvorgang freigesetzten, gasförmigen, organischen Stoffe werden abgesaugt und als Abluft (Roh-Gas) einer thermischen Nachverbrennungsanlage (TNV) zur oxidativen Umsetzung der organischen Substanzen in die nicht toxischen Verbindungen Kohlendioxid und Wasserdampf zugeführt. Vor Eintritt in die thermische Nachverbrennungsanlage wird die Abluft in einem Abluftrekuperator vorgewärmt. Das Reingas aus der Nachverbrennungsanlage kühlt sich zunächst in dem Abluftrekuperator ab und wird anschließend genutzt, um den Trockner zu beheizen. Dies geschieht in der Weise, dass das Reingas weiter durch Umgasrekuperatoren geführt wird, welche die dem Trockner entnommene Umluft wieder aufheizen, worauf die Umluft wieder in den Trockner zurückgeführt wird. Schließlich wird das Reingas durch einen Frischluftrekuperator geführt, in dem die dem Trockner zuzuführende Frischluft aufgeheizt wird.

Dieses bekannte Trocknungsverfahren ist aufgrund der steigenden Primärenergiepreise nicht mehr effizient genug. Der verfahrenstechnische Wärmebedarf für den Trockner und der reale Primärenergieverbrauch liegen nicht im Gleichgewicht, weil die projektierte Reingastemperatur von 160 - 180 °C nicht der realen Reingastemperatur entspricht. Erfahrungen haben gezeigt, dass die Reingastemperaturen meist zwischen 280 - 320°C liegen. Trocknertemperatur und Brennkammertemperatur werden geregelt, jedoch bleiben die Trocknerbeladung und die Schadstoffkonzentration im Trockner unberücksichtigt. Die Elektromotoren der großen Ventilatoren für Frischluft und Abluft laufen oft mit der gleichen Drehzahl, was bedeutet, dass die Luftmassen ungeregelt bleiben.

Der Erfindung liegt die Aufgabe zugrunde, ein effizienteres Verfahren zur Energieeinsparung bei Trocknungsanlagen zu schaffen.

Diese Aufgabe ist erfindungsgemäß dadurch gelöst, dass die dem Frischluftrekuperator entnommene Frischluft der dem Trockner entnommenen Umluft beigemischt wird und das Umluft-Frischluft-Gemisch in den Umluftrekuperatoren erhitzt und dem Trockner wieder zugeführt wird und dass die Luftmengenbilanz im Trockner über feststehende Drosselklappen an den Abluftentnahmestellen des Trockners und an den einzelnen Frischluftzuführungen vor den Umluftrekuperatoren bei Inbetriebnahme vorzugsweise einmalig eingestellt und arretiert wird.

Die Frischluft gelangt damit im Umluft-Frischluft-Gemisch aus den Umluftrekuperatoren direkt in die Aufheizzone und in die Haltezone. Daraus ergibt sich der Vorteil, dass das Temperaturniveau der Frischluft nicht auf dem Temperaturniveau des Trockners liegen muss, sondern deutlich darunter liegen kann, weil die Umluftrekuperatoren den Frischluftanteil in dem Umluft-Frischluft-Gemisch auf das Trocknertemperaturniveau anheben. Damit wird erreicht, dass die Reingastemperatur vor dem Frischluftrekuperator weit niedriger sein darf, als die Trocknertemperatur, was zu einer ganz erheblichen Energieeinsparung führt.

Eine weitere erfinderische Ausbildung des aufgefundenen Verfahrens ist in dem Unteranspruch beschrieben.

Ein Ausführungsbeispiel des erfindungsgemäßen Verfahrens ist in der Zeichnung schematisch dargestellt.

Der Trockner 1 hat eine Eintrittschleuse 2, eine Aufheizzone 3, eine Haltezone 4 und eine Austrittsschleuse 5. Der Pfeil 6 symbolisiert das Einbringen der Trocknungsgüter, zum Beispiel Karossen, die sich auf SKIDs befinden. Der Pfeil 7 symbolisiert den Eintrag der Lösungsmittel, die mit den Farbbeschichtungen der Trocknungsgüter in den Trockner eingebracht werden. Der Pfeil 8 symbolisiert die den Trockner verlassenden Trocknungsgüter und SKIDs. Die thermische Nachverbrennungsanlage TNV ist mit 9 bezeichnet. 10 und 12 sind Umluft-Rekuperatoren. 13 ist ein Abluftrekuperator, 14 ist eine Katalysatorstufe und 15 ist ein Frischluftrekuperator. Mit 21 ist ein Abluftkamin bezeichnet. Die Pfeile 22 bezeichnen die Zuführung von Frischluft aus der Umgebung. Die Abluftleitungen sind mit 18 und die Umluftleitungen sind mit 17 bezeichnet.

Die dem Trockner 1 über die Abluftleitungen 18 entnommene Abluft (Rohgas) wird über eine Ventilatoreinheit 19 und dem Abluftrekuperator 13 der TNV 9 zugeführt und dort dem Oxidationsvorgang unterworfen. Die durch die Umwandlung gesäuberte Abluft verlässt die TNV als Reingas in der Reingasleitung 20. Das Reingas wird zunächst durch den Abluftrekuperator 13, dann optional durch eine Katalysatorstufe 14, den Umluftrekuperator 10 und den Umluftrekuperator 12 geführt und durchströmt schließlich den Frischluftrekuperator 15, worauf es über den Abluftkamin 21 in die Atmosphäre austritt.

Der Aufheizzone 3 und der Haltezone 4 des Trockners 1 wird über Umluftleitungen 17a Umluft entnommen, die in den Umluftrekuperatoren 10 und 12 aufgeheizt und über Umluftleitungen 17b in die Aufheizzone und in die Haltezone zurückgeführt wird.

Der mit Unterdruck betriebenen Eintrittsschleuse 2 und der mit Unterdruck betriebenen Austrittsschleuse 5 werden aus unmittelbarer Umgebung Frischluft zugeführt (Pfeile 22). Aus der Atmosphäre und/oder dem Aufstellungsraum entnommene Frischluft wird über eine Frischluftleitung 23 dem Frischluftrekuperator 15 zugeführt. Aus dem Frischluftrekuperator kommend, wird die aufgeheizte Frischluft über eine Ventilatoreinheit 24 und über Frischluft-Teilleitungen 23a in die Umluftleitungen 17a eingeleitet. Damit wird ein Umluft-Frischluft-Gemisch durch die Umluftrekuperatoren 10 und 12 geführt, das somit aufgeheizt und über die Umluftleitungen 17b in die Aufheizzone 3 und in die Haltezone 4 zurückgeführt wird.

Die Temperatur des Trockners 1 wird über ein jedem Umluftrekuperator 10 und 12 zugeordnetes Zwei-Klappensystem in der Reingasleitung 20 und in einer den Umluftrekuperator umgehenden Umleitung 27 geregelt. Wird vom Trockner 1 wärmere Umluft angefordert, so öffnet eine erste Klappe 25 in der Reingasleitung 20 den Weg des Reingases zum Umluftrekuperator 10 und schließt gleichzeitig eine zweite Klappe 26 die Umleitung 27, so dass das Reingas durch den Umluftrekuperator fließt, um dort Wärmeenergie an die Umluft abzugeben. Fordert der Trockner 1 weniger Wärme an, so arbeitet das System in umgekehrter Reihenfolge. Die Klappe 25 in der Reingasleitung schließt und die Klappe 26 in der Umleitung 27 öffnet sich, so dass das Reingas über die Umleitung 27 um den Umluftrekuperator 10 herumgeführt wird. In gleicher Weise wird bei dem Umluftrekuperator 12 verfahren.

Die Brennkammertemperatur der TNV 9 wird auf einen konstanten Temperaturwert eingestellt, so dass die Reingastemperatur im Austritt aus der TNV und nach Durchströmen des Abluftrekuperators 13 ebenfalls eine konstante Temperatur aufweist.

Der erforderliche Energiebedarf des Trockners 1 wird über die AustrittsTemperatur des Reingases hinter dem Frischluftrekuperator 15 am Temperatur-Abgriff 29 automatisch in Verbindung mit dem Reingasvolumenstrom geregelt. Die Reingastemperatur am Abgriff 29 wird konstant zum Beispiel auf 80°C eingestellt. Ein Steuergerät 30 (SLT-System) misst die Reingastemperatur am Abgriff 29 und gibt eine Stellgröße an die Frequenzumformer der Frischluft-Ventilatoreinheit 24 und der Abluft-Ventilatoreinheit 19.

Im Anfahrbetrieb wird Volllast verlangt, so dass die Ventilatoren 19, 24 mit höchster Drehzahl betrieben werden und die TNV 9 dann aufgrund der maximalen Luftmenge ebenfalls mit höchster Leistung arbeitet. Nähern sich die einzelnen Zonen des Trockners schließlich der Solltemperatur des Trockners, so schließen die Klappen 25 in der Reingasleitung und öffnen die Klappen 26 in den Umleitungen 27 an den Umluftrekuperatoren und die Reingastemperatur sinkt bis auf die maximal eingestellte Solltemperatur des Reingases. Das Steuergerät 30 senkt daraufhin die Drehzahl der Frischluft- und Abluft-Ventilatoreinheiten. Die Wärmeleistung der TNV 9 sinkt, da der Abluftvolumenstrom abnimmt.

Damit in keinem Betriebszustand ein Wärmemangel im Trockner entsteht, überwacht das Steuergerät 30 die Reingastemperatur bei jedem Umluftrekuperator 10, 12 hinter den Klappen 26 an Messstellen 34 (T1) in den Umleitungen 27 und in dem jeweils anschließenden Strang der Reingasleitung 20 an Messstellen 35 (T2). Nähert sich das Temperaturniveau hinter den Klappen 26 (T1) demjenigen im jeweils anschließenden Strang der Reingasleitung 20 (T2) bis auf einen festzulegenden Wert (T1 muss immer größer T2 sein), so wird die Reduzierung der Abluftmengen gestoppt. Die bestmögliche Abhitzenutzung ist dann erreicht.

Im Pausenbetrieb oder im Teillastbetrieb des Trockners ist der Wärmebedarf geringer. Das erfindungsgemäße, selbst regelnde Lacktrocknungssystem erkennt jeden dieser Bedarfszustände und regelt sich automatisch auf jeden dieser Trocknerbetriebszustände selbsttätig ein.

Der Volumenstromabgleich (Abluft / Frischluft) erfolgt über eine ermittelte Kennlinie der Frequenzumrichter der Ventilatoreinheiten 19, 24 in Abhängigkeit verschiedener Volumenströme oder über die Volumenstrommessstellen 31 und 32 in der Abluftleitung 18 vor dem Abluftrekuperator 13 und in der Frischluftleitung 23. Die relative Luftfeuchtigkeit des Reingases wird hinter dem Frischluftrekuperator 15 an der Messstelle 33 gemessen und angezeigt. Bei Kondensatbildung im Abluftkamin 21 muss die Kamintemperatur vom Betreiber angehoben werden.

Die nötige Luftmengenbilanz im Trockner wird über feststehende Drosselklappen 28 an den Abluftleitungen 18 und an den einzelnen Frischluftzuführungen 23a vor dem Eintritt in die Umluftrekuperatoren bei der Inbetriebnahme einmalig eingestellt und arretiert.

## Patentansprüche

1. Verfahren zur effizienten Nutzung der Heißluft-Ströme in einer Fahrzeug-Lackieranlage, bei dem die Abluft aus dem Trockner (1) über eine Abluft-Ventilatoreinheit (19) einer thermischen Nachverbrennungsanlage (9) zugeführt und in dieser erhitzt wird und mittels einer Reingasleitung (20) als Reingas durch Umluftrekuperatoren (10, 12) und wenigstens einen Frischluftrekuperator (15) geführt wird, in denen die dem Trockner entnommene Umluft und die Frischluft aufgeheizt werden,
**dadurch gekennzeichnet,**
**dass** die dem Frischluftrekuperator (15) entnommene Frischluft der dem Trockner (1) entnommenen Umluft beigemischt wird und das Umluft-Frischluft-Gemisch in den Umluftrekuperatoren (10, 12) erhitzt und dem Trockner (1) wieder zugeführt wird und dass die Luftmengenbilanz im Trockner (1) über feststehende Drosselklappen (28) an den Abluftentnahmestellen des Trockners und an den einzelnen Frischluftzuführungen vor den Umluftrekuperatoren (10, 12) bei Inbetriebnahme vorzugsweise einmalig eingestellt und arretiert wird.

2. Verfahren nach Anspruch 1, **dadurch gekennzeichnet, dass** ein elektronisch arbeitendes Steuergerät (30) (SLT-System) die Reingas-Austrittstemperatur hinter dem Frischluftrekuperator (15) an einer Messstelle (29) abgreift und Stellgrößen an Frequenzumformer einer Frischluft-Ventilatoreinheit (24) und der Abluft-Ventilatoreinheit (19) gibt und zwecks Verhinderung eines Wärmemangels im Trockner (1) die Reingastemperaturen (T1, T2) an Messstellen (34, 35) überwacht, die in der Reingasleitung (20) hinter Klappen (26, 25) in Umleitungen (27) zur Umgehung der Umluftrekuperatoren (10, 12) und in der Reingasleitung (20) hinter den Umluftrekuperatoren (10, 12) angeordnet sind, und zwecks bestmöglicher Abhitzenutzung die Abluftmengen steuert.

## Claims

1. A method for the efficient use of the hot air streams in a vehicle painting system, in which the exhaust air from the dryer (1) is supplied via an exhaust air ventilator unit (19) of a thermal afterburning facility (9) and is heated in the latter, and by means of a clean gas line (20) is fed as a clean gas through circulating air recuperators (10, 12) and at least one fresh air recuperator (15), in which the circulating air extracted from the dryer, and the fresh air, are heated,
**characterised in that**,
the fresh air extracted from the fresh air recuperator (15) is mixed with the circulating air extracted from the dryer (1), and the circulating air-fresh air mixture is heated in the circulating air recuperators (10, 12), and is once again supplied to the dryer (1), and **in that** during commissioning the air volume balance in the dryer (1) is preferably set, once only, by means of fixed throttle valves (28) on the exhaust air extraction points of the dryer and on the individual fresh air supply lines upstream of the circulating air recuperators (10, 12), and locked.

2. The method in accordance with claim 1,
**characterised in that**,
an electronically operating control unit (30) (SLT system) taps the clean gas exit temperature downstream of the fresh air recuperator (15) at a measuring station (29), and provides regulating variables to frequency transformers of a fresh air ventilator unit (24) and the exhaust air ventilator unit (19), and for purposes of preventing a lack of heat in the dryer (1) monitors the clean gas temperatures (T1, T2) at measuring stations (34, 35), which are arranged in the clean gas line (20), behind valves (26, 25) in bypass lines (27) for purposes of bypassing the circulating air recuperators (10, 12), and in the clean gas line (20) behind the circulating air recuperators (10, 12) and, for purposes of a best possible use of exhaust heat, controls the exhaust air quantities.

## Revendications

1. Procédé pour l'utilisation efficace des flux d'air chaud dans une installation de peinture de véhicules, dans lequel l'air d'évacuation issu du dispositif de séchage (1) est amené via une unité de ventilation d'air d'évacuation (19) à une installation de postcombustion thermique (9) et est chauffé dans celle-ci.et est conduit au moyen d'une conduite de gaz purifié (20) en tant que gaz purifié à travers des récupérateurs d'air de recirculation (10, 12) et au moins un récupérateur d'air frais (15) dans lesquels l'air de recirculation prélevé du dispositif de séchage et l'air frais sont chauffés,
**caractérisé en ce que**
l'air frais prélevé du récupérateur d'air frais (15) est mélangé avec l'air de recirculation prélevé du dispositif de séchage (1) et **en ce que** le mélange d'air de recirculation et d'air frais est chauffé dans les récupérateurs d'air de recirculation (10, 12) et est de nouveau amené au dispositif de séchage (1) et **en ce que** le bilan de volume d'air dans le dispositif de séchage (1) est réglé et arrêté de préférence une seule fois via des étrangleurs (28) stationnaires aux emplacements de prélèvement d'air d'évacuation du dispositif de séchage et au niveau des alimentations d'air frais individuelles devant les récupérateurs d'air de recirculation (10, 12) lors de la mise en route.

2. Procédé selon la revendication 1, **caractérisé en ce qu'**un appareil de commande travaillant électroniquement (30) (système SLT) mesure la température de sortie du gaz purifié derrière le récupérateur d'air frais (15) à un emplacement de mesure (29) et donne des grandeurs de réglage à des convertisseurs de fréquence d'une unité de ventilation d'air frais (24) et à l'unité de ventilation d'air d'évacuation (19) et surveille, afin d'éviter un manque de chaleur dans le dispositif de séchage (1), les températures de gaz purifié (T1, T2) au niveau d'emplacements de mesure (34, 35) qui sont disposés dans la conduite de gaz purifié (20) derrière des volets (26, 25) dans des dérivations (27) pour le contournement des récupérateurs d'air de recirculation (10, 12) et dans la conduite de gaz purifié (20) derrière les récupérateurs d'air de recirculation (10, 12), et commande les quantités d'air d'évacuation pour une utilisation de chaleur perdue la meilleure possible.
